# EUROPÄISCHE PATENTSCHRIFT

(11) **EP 1 702 843 B1**
(45) Veröffentlichungstag und Bekanntmachung des Hinweises auf die Patenterteilung: **20.08.2008**
(21) Anmeldenummer: 06004581.2
(22) Anmeldetag: 07.03.2006
(51) Int. Cl.: B65B 1/36

(54) **Vorrichtung zum Abfüllen von jeweils vorbestimmt grossen Mengen an pulvrigem Füllgut**
Apparatus for filling predertermined amounts of powder
Dispositif pour remplir des quantités prédéterminées de poudre

(30) Priorität: 14.03.2005 DE 202005004188 U
(43) Veröffentlichungstag der Anmeldung: 20.09.2006
(73) Patentinhaber: Harro Höfliger Verpackungsmaschinen GmbH, 71573 Allmersbach im Tal (DE)
(72) Erfinder: Dr. Karlheinz Seyfang, 71554 Weissach im Tal (DE); Nikki, Whitfield, Frau, Kimberley Nottingham NG16 2PQ (GB)
(74) Vertreter: Müller, Hans

(56) Entgegenhaltungen:
- WO-A-00/71424
- CH-A- 524 362
- DE-A1- 3 511 288
- DE-A1- 10 046 127
- DE-A1-5102004 027 98
- US-A- 4 607 479
- US-B1- 6 226 962

## Beschreibung

### TECHNISCHES GEBIET

Die Erfindung betrifft eine Vorrichtung, mit der Behältnisse wie HartgelatineKapseln, Blister, Fläschchen oder vergleichbare Gefäße mit pulvrigem Füllgut befüllt werden können. Solche Füllgüter können Lebensmittel, Genussmittel wie beispielsweise Kaffeepulver, Kakaopulver und dergleichen mehr sein; das Füllgut kann aber auch ein Arzneimittel und insbesondere dann sehr kleine, oftmals nicht fließfähige pulverisierte Teilchen enthalten oder nur aus solchen kleinen Teilchen bestehen. Insbesondere im letzteren Fall wird ihre Handhabbarkeit schwierig, so dass das Befüllen von Behältnissen mit derartigen Pulvern technologisch schwierig ist.

Aufgrund der Zunahme von Atemwegs- und Lungenerkrankungen gewinnen inhalative Darreichungsformen zur Therapie dieser Krankheiten immer mehr an Bedeutung. Die pulmonale Gabe entsprechender Arzneimittel ist - neben Injektion oder Infusion - eine Alternative für zahlreiche Arzneistoffe, die nicht peroral verabreicht werden können, weil beispielsweise die Arzneimittel im Magen-DarmTrakt zerstört würden oder weil sie eine mangelhafte Bio-Verfügbarkeit besitzen. Arzneimittel in Form von Pulver, das durch Inhalation eingenommen wird, besitzt eine gute Wirkstoffstabilität, lässt sich aber aufgrund der sehr geringen Größe der Wirkstoffpartikel schwierig verarbeiten. Die geringe Wirkstoffgröße von oftmals kleiner 5 Mikrometer ist erforderlich, damit die Wirkstoffe bis an den gewünschten Zielort, an die Lungenbläschen, gelangen können. Pulver-Inhalatoren mit einzeln verpackten Dosen werden wegen ihrer guten Stabilität und hohen Dosiergenauigkeit bevorzugt angewendet.

### STAND DER TECHNIK

Aus der DE 100 46 127 A1 sind ein Verfahren und eine Vorrichtung zum Verfüllen von mikronisiertem Pulver bekannt. Die Vorrichtung besitzt eine das Pulver vorrätig haltende Kammer und eine aus dieser Kammer mit Pulver zu beschickende, rotierbar antreibbare Dosierwalze. Die Dosierwalze besitzt Dosieraussparungen in ihrem äußeren Rohrmantel. Zum Befüllen einer solchen Dosieraussparung, die eine Dosierkammer darstellt, wird Pulver aus der Vorratskammer in diese Dosierkammer hineingesaugt. Vor dem Hineinsaugen wird das Pulver oberhalb der Dosierkammer mittels eines in das Pulver eintauchenden Stempels verdichtet. Das Verdichten soll eine reproduzierbar gleiche Mengenverteilung des Pulvers oberhalb der Dosierkammer schaffen. Die in der Vorratskammer erforderlichen gleichen Pulververhältnisse werden zusätzlich durch zwei in dem Vorratsbehälter hin und her bewegbare Egalisierer versucht zu erreichen. Ein an der Oberfläche des in der Vorratskammer vorhandenen Pulvers hin und her bewegbarer Schieber hilft, die Höhe des Pulvers in der Pulverkammer konstant zu halten. Ein in dem Pulver eingetauchter zweiter Schieber wird in dem Pulver hin und her bewegt, um eine vor dem Eintauchen des Stempels ungleich starke Verdichtung des Pulvers innerhalb des Pulverbettes zunichte zu machen und damit das Pulver insgesamt und damit auch tiefenmäßig zu egalisieren. Während des Einsaugens des Pulvers in eine jeweils bereitstehende Dosierkammer befinden sich die beiden Schieber in Ruhe. Die bei diesem Dosierprinzip erfolgende Verdichtung des pulvrigen Füllguts verschlechtert die Inhalierbarkeit des aus solchem Füllgut bestehenden Arzneimittels. Auch lässt sich eine Beschädigung der Partikelstruktur des pulvrigen Füllguts nicht in jedem Falle ausschließen.

Ein Problem bei der Dosierung stellt die Agglomerationseigenschaft von bestimmtem pulvrigen Füllgut dar. Solche Agglomerationen können durch Einwirken von Scherkräften zerstört werden. Bekanntermaßen werden dazu Luftdüsen mit einer hohen Luftdruckverteilung eingesetzt. Auch Ultraschall-Sonoren und schnell über Dosierwalzen sich rotierend bewegende Rührer sind bekannt. Von Nachteil ist die dabei entstehende starke Staubentwicklung, die insbesondere in einer Reinraum-Umgebung absolut störend ist. Nachteilig ist auch die zur Steuerung der Luftdüsen oder Ultraschall-Sonoren erforderliche Elektronik. Auch der durch sie bewirkte Wärmeeintrag in das Produkt hinein ist unerwünscht. Schließlich besteht auch die Gefahr der Entmischung bei Mehrkomponenten-Gemischen.

### DARSTELLUNG DER ERFINDUNG

Ausgehend von diesem vorbekannten Stand der Technik liegt der Erfindung die Aufgabe zugrunde, eine schonende und exakte Dosierung von pulvrigem Füllgut zu ermöglichen.

Diese Erfindung ist durch die Merkmale des Anspruchs 1 gegeben. Sinnvolle Weiterbildungen der Erfindung sind Gegenstand von sich daran anschließenden weiteren Ansprüchen.

Die erfindungsgemäße Vorrichtung ermöglicht ein volumetrisches Dosieren auch von Kleinstmengen von Pulver. Das Pulver kann dabei auch aus sehr kleinen Pulverpartikeln bestehen oder solche enthalten. Dies wird dadurch erreicht, dass das in dem Materialspeicher vorhandene Rührwerkzeug derart flexibel ausgebildet ist beziehungsweise aus flexiblem Material besteht, dass es das Füllgut in die jeweils bereitstehende Dosierkammer hineinstreichen kann. Bei pulvrigem Füllgut, das agglomeriert ist, macht man sich bei diesem Einstreichvorgang die leichte Verformbarkeit solcher Agglomerate zu Nutze. Die Flexibilität des Rührwerkzeugs begrenzt die auf das pulvrige Füllgut einwirkenden Verformungskräfte.

Das Rührwerkzeug beziehungsweise Teile desselben können aus Silikonmembranen mit einer Stärke von etwa 0,5 mm (Millimeter) bis 3,0 mm bestehen.

Mit der erfindungsgemäßen Vorrichtung wird erreicht, dass das pulvrige Füllgut nur durch geringe Energieeintragung belastet wird. Die im Stand der Technik bekannten Nachteile, wie Beschädigung der Füllgutpartikel, übermäßige Staubentwicklung, Erwärmung und Entmischung des Füllguts, werden vermieden. Die erfindungsgemäße Vorrichtung erfordert dabei keine aufwändige zusätzliche elektronische Ausrüstung, wie sie beispielsweise beim Einsatz von Ultraschall-Generatoren erforderlich ist. Außerdem kann das bei der erfindungsgemäßen Vorrichtung zum Einsatz kommende spezielle Rührwerkzeug einfach in vorhandene Dosiersysteme - auch nachträglich - integriert werden.

Die bei dem Einstreichvorgang erfolgende leichte Verdichtung des pulvrigen Füllgutes kann durch entsprechend unterschiedliche Flexibilitätseigenschaften des Rührwerkzeuges beeinflusst werden. Dieser leichte Verdichtungseffekt bietet Vorteile, wenn beispielsweise pulvriges Füllgut mit sehr geringer Dichte in vergleichsweise kleinvolumige Dosierkammer hineingefüllt werden soll. Solche sehr kleinen Dosierkammern werden beispielsweise beim Befüllen von Blisternäpfen benötigt. Darüber hinaus kann durch unterschiedlich flexibles Material des Rührwerkzeuges bei in ihrem Volumen konstant großen Dosierkammern durch eine unterschiedliche Verdichtung des pulvrigen Füllguts dennoch eine mengenmäßig variable Dosierung erzielt werden.

Das Rührwerkzeug kann zumindest einen flexiblen Schieber besitzen, der rotativ oder linear durch das Füllgut hindurch bewegbar angetrieben werden kann. Es ist auch möglich, Schieber und Dosierkammer relativ zueinander zu bewegen.

Nach verschiedenen in der Zeichnung dargestellten Ausführungsbeispielen kann das Rührwerkzeug eine Rotationsachse besitzen, die parallel zur Achse einer mehrere Dosierkammern aufweisenden Dosierwalze angeordnet ist. An dieser Rotationsachse des Rührwerkzeuges kann zumindest ein Flügel als eine Art Schieber vorhanden sein. In dem Flügel können Fehlbereiche vorhanden sein, die allerdings nicht in demjenigen Kragrandbereich des Flügels vorhanden sind, der vor die Mündung einer Dosierkammer bringbar ist. Vor die Mündung einer Dosierkammer müssen nämlich Bereiche des Flügels bewegbar sein, damit der Flügel in die Dosierkammer Füllgut hineinschieben kann. Bei einem Fehlbereich im Rand des Flügels wäre dieses Hineinschieben nicht möglich.

Nach einem anderen in der Zeichnung dargestellten Ausführungsbeispiel können an der Rotationsachse des Rührwerkzeuges zumindest eine, vorzugsweise mehrere Taumelscheiben angebracht sein. Die Rotationsachse des Rührwerkzeuges kann auch als Schnecke ausgebildet sein.

Die Rotationsachse des Rührwerkzeuges kann unterschiedlich schnell und/oder auch in wechselnden Rotationsrichtungen angetrieben werden.

Es ist auch möglich, ein Rührwerkzeug mit zumindest zwei Schiebern zu verwenden, die mit zueinander unterschiedlichem Abstand über die zu befüllenden Dosierkammern entweder in einer Richtung oder in entgegengesetzten Richtungen hin und her bewegbar sind. Einer der beiden Schieber kann zum Auflockern des Füllgutbettes innerhalb des Materialspeichers dienen, während der andere Schieber zum Hineinstreichen von Füllgut in die jeweils bereitstehenden Dosierkammern verwendet wird.

Weitere Ausgestaltungen und Vorteile der Erfindung sind den in den Ansprüchen ferner aufgeführten Merkmalen sowie den in der Zeichnung dargestellten Ausführungsbeispielen zu entnehmen.

### KURZE BESCHREIBUNG DER ZEICHNUNG

Die Erfindung wird im Folgenden anhand der in der Zeichnung dargestellten Ausführungsbeispiele näher beschrieben und erläutert. Es zeigen:
- Fig.1: einen Querschnitt durch eine Dosierwalze mit einem rotierbaren Rührwerkzeug in einem pulvriges Füllgut vorrätig haltenden Materialspeicher,
- Fig. 2: ein rotierendes Rührwerkzeug mit auf seiner Rotationsachse angeordneten mehreren Taumelscheiben,
- Fig. 3: ein Rührwerkzeug mit zwei nebeneinander angeordneten Rührschnecken,
- Fig. 4: eine Darstellung eines über einer Dosierwalze rotierbaren Rührwerkzeugs mit zwei vollflächigen Flügeln der in Fig. 1 dargestellten Art,
- Fig. 5: eine Darstellung ähnlich der von Fig. 4, mit Fehlbereichen innerhalb der beiden Flügel des Rührwerkzeugs,
- Fig. 6: eine Darstellung ähnlich der Figuren 4 und 5 mit Randfehlbereichen in den beiden Flügeln des Rührwerkzeugs,
- Fig. 7: ein Rührwerkzeug mit zwei Schiebern, von denen in Bewegungsrichtung der jeweils vordere Schieber gegenüber dem anderen Schieber vorläuft und zusätzlich höher als der nachlaufende Schieber über der jeweiligen Dosierkammer vorhanden ist, wobei ein solches Rührwerkzeug längs der Dosierwalze in einer ersten Richtung bewegbar ist,
- Fig. 8: eine Darstellung ähnlich der von Fig. 7, bei der das Rührwerkzeug in, bezogen auf Fig. 7, entgegengesetzter Richtung bewegbar ist.

### WEGE ZUM AUSFÜHREN DER ERFINDUNG

In Fig. 1 ist eine Abfüllvorrichtung 10 ausschnittsweise im Querschnitt dargestellt. Diese Abfüllvorrichtung 10 besitzt eine Dosierwalze 12, die um eine Rotationsachse 14 in Rotationsrichtung 16 rotierbar angetrieben wird. In der Dosierwalze 12 sind parallel zu ihrer Rotationsachse 14 umfangsmäßig mehrere Dosierkammern angeordnet, von denen eine Dosierkammer 18 erkennbar ist.

Oberhalb der Dosierwalze 12 ist ein Materialspeicher 20 mit pulvrigem Füllgut 22 positioniert. Das pulvrige Füllgut 22 wird aus dem Materialspeicher 20 heraus in die Dosierkammer 18 hineingefüllt.

Zum Befüllen der Dosierkammer 18 mit pulvrigem Füllgut 22 ist in dem Materialspeicher 20 ein um seine Rotationsachse 24, die parallel zur Rotationsachse 14 der Dosierwalze 12 angeordnet ist, in Rotationsrichtung 26 rotierbares Rührwerkzeug 30 vorhanden. Die Rotationsrichtung 26 des Rührwerkzeuges 30 ist, ebenso wie die Rotationsrichtung 16 der Dosierwalze 12, im Gegenuhrzeigersinn ausgerichtet.

Das Rührwerkzeug 30, das in Fig. 5 perspektivisch dargestellt ist, besitzt zwei Flügel 32, 34, die von der Rotationsachse 24 in entgegengesetzte Richtungen auskragen. Die Flügel 32, 34 bestehen aus flexiblem Material, das im vorliegenden Beispielsfall jeweils eine Silikonmembrane ist.

Das Rührwerkzeug 30 ist so oberhalb der Dosierwalze 12 beziehungsweise deren Dosierkammer 18 positioniert, dass jeweils ein Flügel, wie in Fig. 1 der Flügel 34, auf der Oberfläche der Dosierkammer 18 aufliegt und bei der Rotationsbewegung sowohl der Dosierwalze 12 als auch des Rührwerkzeugs 30 pulvriges Füllgut 22 aus dem Materialspeicher 20 heraus und in die Dosierkammer 18 hinein streicht. Die beiden Flügel 32, 34 kommen abwechselnd zum Einsatz und werden damit abwechselnd benutzt, um pulvriges Füllgut 22 in die Dosierkammern 18 hinein zu streichen. Die in Fig. 4 dargestellten mehreren Dosierkammern 18 werden von jeweils einem der Flügel 32, 34 gemeinsam mit pulvrigem Füllgut 22 befüllt.

Das in Fig. 2 dargestellte Rührwerkzeug 30.3 besitzt an seiner Rotationsachse 24. mit gegenseitigem Abstand angeordnete Taumelscheiben 44. Diese Taumel-scheiben 44 sind durchgezogen und in einer dazu um 180 Grad gedrehten Stellung strichpunktiert dargestellt. Man erkennt, dass auch durch diese Taumelscheiben 44 Füllgut parallel zur Rotationsachse 24 verschoben und damit in Dosierkammern 18 hineingestrichen werden kann.

Eine solche horizontale Verschiebung ist gemäß Fig. 3 mit einem Rührwerkzeug 30.4 ebenfalls möglich, das als Schnecke 46 beziehungsweise in Form von zwei mit ihren Rotationsachsen 24 parallel nebeneinander angeordneten Schnecken 46 ausgebildet ist. Mit diesem Doppel-Schneckenrührwerk 30.4 können zwei Reihen von nebeneinander angeordneten Dosierkammern 18 gleichzeitig befüllt werden. Um nicht alles pulvrige Füllgut durch die beiden Schnecken 46 in einer axialen Richtung gleichzeitig zu verschieben, werden die beiden Schnecken 46 in unterschiedlichen Rotationsrichtungen 26, 26.4 angetrieben.

Im Unterschied zu dem in Fig. 4 dargestellten Rührwerkzeug 30, das im Zusammenhang mit Fig.1 erwähnt ist, besitzt das Rührwerkzeug 30.6 der Fig. 5 in seinen beiden Flügeln 32, 34 jeweils Löcher 48. Die Löcher 48 bewirken, dass durch dieses Rührwerkzeug 30.6 im Verhältnis zum Rührwerkzeug 30 weniger Füllgut in dem Materialspeicher 20 herumgeschaufelt wird.

Bei dem in Fig. 6 dargestellten Rührwerkzeug 30.7 sind in den beiden Flügeln 32, 34 Randfehlbereiche 50 vorhanden. Die Randfehlbereiche 50 sind so angeordnet, dass die zwischen benachbarten Randfehlbereichen 50 vorhandene mittige Fluchtlinie 52 mit dem Mittelpunkt 54 der jeweiligen Mündung 56 einer Dosierkammer 18 fluchtet. Mit seinen Randfehlbereichen 50 kommt das Rührwerkzeug 30.7 damit nicht in den Bereich der Dosierkammern 18. Das Einstreichen von pulvrigem Füllgut mittels des Rührwerkzeugs 30.7 erfolgt also mit denjenigen Bereichen der beiden Flügel 32, 34, die jeweils zwischen den Randfehlbereichen 50 vorhanden sind. Auch mit dem Rührwerkzeug 30.7 wird, ähnlich wie mit dem

Rührwerkzeug 30.6, im Vergleich zum Rührwerkzeug 30 vergleichsweise weniger pulvriges Füllgut 22 in dem Materialspeicher herumgeschaufelt.

Bei der in Fig. 7 und 8 dargestellten ausschnittsweisen Seitendarstellung lässt sich ein Rührwerkzeug 60 in zur Längsrichtung der Dosierwalze 12 parallelen Richtung, und zwar in eine erste Bewegungsrichtung 62 (Fig. 7) und in der dazu Gegenrichtung, in der zweiten Bewegungsrichtung 64 , hin und her bewegen. Das Rührwerkzeug 60 besitzt einen ersten und zweiten Schieber 66, 68. Der in die Richtung 62 vorlaufende erste Schieber 66 ist in einem Abstand 70 oberhalb der Dosierwalze 12 und damit oberhalb ihrer Dosierkammern 18 positioniert. Aufgrund dieses Abstandes 70 kann der erste Schieber 66 nicht zum Befüllen der Dosierkammern 18 sondern nur zum Auflockern und zum Auflösen von Agglomeraten im pulvrigen Füllgut 22 verwendet werden. Das Einstreichen erfolgt mit dem zum ersten Schieber 66 in Bewegungsrichtung 62 nachfolgenden zweiten Schieber 68. Bei der Bewegung des Rührwerkzeugs 60 in der ersten Bewegungsrichtung 62 wird also mittels des zweiten Schiebers 68 Füllgut 22 nacheinander in die einzelnen Dosierkammern 18 hineingestrichen.

Bei der entgegengesetzten Bewegung des Rührwerkzeugs 60, die in Fig. 8 dargestellt ist, wird der zweite Schieber 68 angehoben, bis er über der Dosierkammer 18 den Abstand 70 eingenommen hat. Dieser zweite Schieber 68 wird nämlich bei der Bewegung in Richtung 64 zum vorauseilenden Schieber. Der nachlaufende Schieber ist nunmehr der erste Schieber 66, der auf die Oberfläche der Dosierwalze 12 abgesenkt wird. Die Situation des Rühxwerkzeugs 60 gemäß Fig. 7 und Fig. 8 entspricht sich mit dem Unterschied, dass unterschiedliche Schieber jeweils auf die Dosierwalze 12 abgesenkt beziehungsweise im Abstand 70 zu derselben angeordnet sind.

Im vorliegenden Beispielsfall sind die Schieber 66, 68 flexibel ausgebildet beziehungsweise bestehen aus flexiblem Material, denn abwechselnd müssen beide Schieber jeweils einmal zum Hineinstreichen von Füllgut 22 in die Dosierkammern 18 verwendet werden.

## Patentansprüche

1. Vorrichtung (10,10.2a, 10.2b) zum Abfüllen von jeweils vorbestimmt großen Mengen an pulvrigem Füllgut (22),
- mit zumindest einer Dosierkammer (18),
- mit einem pulvriges Füllgut (22) vorrätig haltendem Materialspeicher (20),
- mit einem Rührwerkzeug (30,30.3,30.4,30.5, 30.6,30.7,32,34,38,38.2, 44, 46, 66, 68) in dem Materialspeicher (20), welches in dem Füllgut (22) und relativ zu dem Füllgut (22) bewegbar ist,
- **dadurch gekennzeichnet, dass**
- das Rührwerkzeug flexibel ausgebildet, wie insbesondere aus flexiblem Material besteht,
- das Rührwerkzeug so vorhanden ist, dass Füllgut (22) in die zumindest eine Dosierkammer (18) durch das Rührwerkzeug hineinstreichbar ist.

2. Vorrichtung nach Anspruch 1,
- **dadurch gekennzeichnet, dass**
- das Rührwerkzeug zumindest einen flexiblen Schieber (32, 34, 38, 38.2, 44, 46, 66, 68) besitzt, der rotativ und/oder linear durch das Füllgut (22) bewegbar ist.

3. Vorrichtung nach Anspruch 1 oder 2,
- **dadurch gekennzeichnet, dass**
- der Schieber relativ zu der zumindest einen Dosierkammer (18) bewegbar ist.

4. Vorrichtung nach einem der vorstehenden Ansprüche,
- **dadurch gekennzeichnet, dass**
- der Schieber relativ zum Füllgut (22) bewegbar ist.
- mehrere Dosierkammern (18) auf einer Dosierwalze (12) mit gegenseitigem Abstand vorhanden sind,
- das Rührwerkzeug eine Rotationsachse (24) besitzt, die parallel zur Achse (14) der Dosierwalze (12) ausgerichtet ist,
- an der Rotationsachse (24) des Rührwerkzeuges zumindest ein Flügel (32, 34, 38, 38.2) als Schieber befestigt ist.

5. Vorrichtung nach Anspruch 4,
- **dadurch gekennzeichnet, dass**
- in dem Flügel (32, 34) Fehlbereiche (48, 50) vorhanden sind,
- Fehlbereiche (50) nicht in demjenigen Kragrandbereich des Flügels (32, 34) vorhanden sind, der vor die Mündung (56) einer Dosierkammer (18) bringbar ist.

6. Vorrichtung nach Anspruch 4,
- **dadurch gekennzeichnet, dass**
- an der Rotationsachse (24) des Rührwerkzeuges zumindest eine Taumelscheibe (44) angebracht ist.

7. Vorrichtung nach Anspruch 4,
- **dadurch gekennzeichnet, dass**
- die Rotationsachse (24) des Rührwerkzeuges als Schnecke (46) ausgebildet ist.

8. Vorrichtung nach einem der Ansprüche 4 bis 7,
- **dadurch gekennzeichnet, dass**
- die Rotationsachse (24) des Rührwerkzeuges unterschiedlich schnell und/ oder in wechselnden Rotationsrichtungen antreibbar ist.

9. Vorrichtung nach einem der Ansprüche 1 bis 3,
- **dadurch gekennzeichnet, dass**
- mehrere Dosierkammern (18) auf der Dosierwalze (12) mit gegenseitigem Abstand vorhanden sind,
- das Rührwerkzeug (66) zunindest zwei Schieber (66, 68) besitzt, die mit zueinander unterschiedlichem Abstand über die Dosierkammern (18) in einer Richtung bewegbar oder hin- und herbewegbar (62, 64) sind.

10. Vorrichtung nach einem der vorstehenden Ansprüche,
- **dadurch gekennzeichnet, dass**
- Schieber oder Flügel jeweils eine Membrane aus polymeren Materialien wie insbesondere eine Silikonmembrane sind oder eine oder mehrere solche enthalten.

11. Vorrichtung nach Anspruch 10,
- **dadurch gekennzeichnet, dass**
- die Membrane, insbesondere Silikonmembrane etwa zwischen 0,5 Millimeter und 3 Millimeter dick ist.

## Claims

1. Device (10, 10.2a, 10.2b) for filling respectively predeterminedly large quantities of powdery filling material (22),
- having at least one metering chamber (18),
- having a material store (20) storing powdery filling material (22),
- having an agitating tool (30, 30.3, 30.4, 30.5, 30.6, 30.7, 32, 34, 38, 38.2, 44, 46, 66, 68) in the material store (20), which is movable in the filling material (22) and relative to the filling material (22),
- **characterized in that**
- the agitating tool is of flexible configuration, such as, in particular, consists of flexible material,
- the agitating tool is present such that filling material (22) can be swept into the at least one metering chamber (18) by the agitating tool.

2. Device according to Claim 1,
- **characterized in that**
- the agitating tool possesses at least one flexible pusher (32, 34, 38, 38.2, 44, 46, 66, 68), which can be moved rotatively and/or linearly through the filling material (22).

3. Device according to Claim 1 or 2,
- **characterized in that**
- the pusher is movable relative to the at least one metering chamber (18).

4. Device according to one of the preceding claims,
- **characterized in that**
- the pusher is movable relative to the filling material (22),
- a plurality of metering chambers (18) are present on a metering roller (12) at a mutual distance apart,
- the agitating tool possesses a rotation axis (24) which is aligned parallel to the axis (14) of the metering roller (12),
- to the rotation axis (24) of the agitating tool there is fastened, as a pusher, at least one blade (32, 34, 38, 38.2).

5. Device according to Claim 4,
- **characterized in that**
- in the blade (32, 34) missing areas (48, 50) are present,
- missing areas (50) are not present **in that** projecting edge region of the blade (32, 34) which can be brought in front of the mouth (56) of a metering chamber (18).

6. Device according to Claim 4,
- **characterized in that**
- to the rotation axis (24) of the agitating tool there is fitted at least one wobble plate (44).

7. Device according to Claim 4,
- **characterized in that**
- the rotation axis (24) of the agitating tool is configured as a worm (46).

8. Device according to one of Claims 4 to 7,
- **characterized in that**
- the rotation axis (24) of the agitating tool can be driven at different speeds and/or in alternating rotational directions.

9. Device according to one of Claims 1 to 3,
- **characterized in that**
- a plurality of metering chambers (18) are present on the metering roller (12) at a mutual distance apart,
- the agitating tool (66) possesses at least two pushers (66, 68), which can be moved at mutually varying distance over the metering chambers (18) in one direction or can be moved to and fro (62, 64).

10. Device according to one of the preceding claims,
- **characterized in that**
- pushers or blades are respectively a membrane made of polymeric materials, such as, in particular, a silicone membrane, or contain one or more such.

11. Device according to Claim 10,
- **characterized in that**
- the membrane, in particular silicone membrane, is roughly between 0.5 millimetre and 3 millimetres thick.

## Revendications

1. Dispositif (10, 10.2a, 10.2b) pour soutirer des quantités prédéfinies de matière pulvérulente (22),
- comprenant au moins une chambre de dosage (18),
- un réservoir (20) renfermant une réserve de matière pulvérulente (22),
- un agitateur (30, 30.3, 30.4, 30.5, 30.6, 30.7, 32, 34, 38, 38.2, 44, 46, 66, 68) dans le réservoir (20), qui peut être mû dans la matière (22) et par rapport à la matière (22),
**caractérisé en ce que** l'agitateur est réalisé de façon flexible, notamment en une matière flexible, et **en ce que** l'agitateur est prévu de telle sorte qu'il puisse faire pénétrer la matière (22) dans l'au moins une chambre de dosage (18) en l'étalant.

2. Dispositif selon la revendication 1, **caractérisé en ce que** l'agitateur possède au moins une palette flexible (32, 34, 38, 38.2, 44, 46, 48, 66, 68) pouvant être déplacée de façon rotative et/ou linéaire dans la matière (22).

3. Dispositif selon la revendication 1 ou 2, **caractérisé en ce que** la palette peut se déplacer par rapport l'au moins une chambre de dosage (18).

4. Dispositif selon l'une des revendications précédentes, **caractérisé en ce que** la palette est mobile par rapport à la matière (22), **en ce que** plusieurs chambres de dosage (18) espacées les unes des autres sont disposées sur un cylindre de dosage (12), **en ce que** l'agitateur possède un axe de rotation (24) qui est orienté parallèlement à l'axe (14) du cylindre de dosage (12), **en ce qu'**au moins une ailette (32, 34, 38, 38.2) est fixée à l'axe de rotation (24) de l'agitateur, qui fait office de palette.

5. Dispositif selon la revendication 4, **caractérisé en ce que** des découpes (48, 50) sont ménagées dans l'ailette (32, 34), et **en ce que** les découpes (50) ne sont pas ménagées dans la zone du bord en porte-à-faux de l'ailette (32, 34) pouvant venir se placer devant l'ouverture (56) d'une chambre de dosage (18).

6. Dispositif selon la revendication 4, **caractérisé en ce qu'**au moins un disque en nutation (44) est fixé sur l'axe de rotation (24) de l'agitateur.

7. Dispositif selon la revendication 4, **caractérisé en ce que** l'axe de rotation (24) de l'agitateur est réalisé en tant que vis sans fin (46).

8. Dispositif selon l'une des revendications 4 à 7, **caractérisé en ce que** l'axe de rotation (24) de l'agitateur peut être entraîné à des vitesses variables et/ou dans des sens de rotation alternants.

9. Dispositif selon l'une des revendications 1 à 3, **caractérisé en ce que** plusieurs chambres de dosage (18) sont disposées de façon espacée sur le cylindre de dosage (12), et **en ce que** l'agitateur (66) possède au moins deux palettes (66, 68) qui peuvent balayer les chambres de dosage (18) dans un sens ou aller et venir (62, 64) au-dessus de celles-ci avec un écartement réciproque variable.

10. Dispositif selon l'une des revendications précédentes, **caractérisé en ce que** les palettes ou les ailettes sont chaque fois constituées d'une membrane en matériaux polymères, telle qu'une membrane en silicone notamment, ou comportent une ou plusieurs de ces membranes.

11. Dispositif selon la revendication 10, **caractérisé en ce que** la membrane, notamment la membrane en silicone, présente une épaisseur comprise entre 0,5 millimètre et 3 millimètres environ.
